# EUROPÄISCHE PATENTSCHRIFT

(11) **EP 2 784 004 B1**
(45) Veröffentlichungstag und Bekanntmachung des Hinweises auf die Patenterteilung: **30.12.2015**
(21) Anmeldenummer: 14156457.5
(22) Anmeldetag: 25.02.2014
(51) Int. Cl.: B65D 77/04

(54) **Innenbehälter aus Kunststoff sowie Transport- und Lagerbehälter für Flüssigkeiten mit einem derartigen Innenbehälter**
Plastic internal container and transport and storage container for liquids with such an internal container
Récipient interne en matière synthétique et récipient de transport et de stockage pour liquides doté d'un tel récipient interne

(30) Priorität: 28.03.2013 DE 102013205688
(43) Veröffentlichungstag der Anmeldung: 01.10.2014
(73) Patentinhaber: PROTECHNA S.A., 1701 Fribourg (CH)
(72) Erfinder:
(74) Vertreter: advotec.

(56) Entgegenhaltungen:
- EP-A1- 0 511 781
- DE-A1-102007 044 279
- DE-C1- 4 108 399
- DE-U1- 9 107 212
- DE-U1-202012 000 289
- FR-A1- 2 966 810
- US-A- 5 356 029
- US-A- 5 445 289

## Beschreibung

Die vorliegende Erfindung betrifft einen Innenbehälter aus Kunststoff zum Transport und zur Lagerung von Flüssigkeiten gemäß dem Oberbegriff des Anspruchs 1. Des Weiteren betrifft die Erfindung einen Transport- und Lagerbehälter nach Anspruch 10.

Innenbehälter der eingangs genannten Art werden als auswechselbarer Bestandteil von Transport- und Lagerbehältern verwendet, die zum Transport und zur Lagerung von Flüssigkeiten dienen und regelmäßig als sogenannte "Umlaufbehälter" eingesetzt werden, die wiederholt gefüllt werden. Um ein möglichst großes Umsatzvolumen der in den Behälter verfüllten Flüssigkeiten zu ermöglichen, ist es wesentlich, eine möglichst vollständige Entleerung der Behälter zu gewährleisten, so dass beim nächsten Befüllungsvorgang das gesamte Behältervolumen für die Neufüllung zur Verfügung steht. Teilweise kommt es auch darauf an, eine möglichst vollständige Entleerung der Behälter zu erreichen, um aufwendige Spül- und Reinigungsvorgänge nicht durchführen zu müssen, oder zumindest diese Vorgänge auf ein entsprechendes Mindestmaß zu beschränken.

Insbesondere bei hochviskosen Füllgütern, die bezogen auf die Innenwände des Innenbehälters gute Benetzungseigenschaften aufweisen, kann sich eine im Wesentlichen vollständige Entleerung der bekannten Innenbehälter als sehr aufwendig und langwierig erweisen, da die Behälterform im Wesentlichen darauf ausgerichtet ist, einen Behälter mit einem maximierten Behältervolumen zur Verfügung zu stellen, der darüber hinaus in seinen Außenabmessungen bzw. seiner Ausgestaltung im Wesentlichen an den auf der Transportpalette innerhalb des Außenmantels definierten Aufnahmeraum angepasst ist.

Aus der DE 10 2007 044 279 A1 ist ein Innenbehälter aus Kunststoff zum Transport und zur Lagerung von Flüssigkeiten bekannt, der einen in einer Bodenwand ausgebildeten Auslauftrichter aufweist mit einer vorderen, zwei seitlichen und einer hinteren Trichterwand, so dass der Auslauftrichter oberhalb eines Trichterbodens die Form eines Pyramidenstumpfs aufweist. Bei dem bekannten Innenbehälter ist ein Auslaufstutzen an einer vorderen Trichterwand angeordnet, die geneigt zu einer Frontwand des Innenbehälters ausgerichtet ist.

Die US 5,356,029 zeigt einen als schlaffen Beutel ausgebildeten Innenbehälter, dessen äußere Form durch eine den Innenbehälter einfassende Carton-Umhüllung sowie ein den Innenbehälter abstützendes Stützelement definiert ist, das im Bereich eines Auslaufstutzens des Innenbehälters eine Aussparung aufweist, in die sich der mit dem Auslaufstutzen versehende Beutelbereich des Innenbehälters hinein verformt.

Der vorliegenden Erfindung liegt die Aufgabe zugrunde, einen Innenbehälter aus Kunststoff zum Transport und zur Lagerung von Flüssigkeiten sowie einen Transport- und Lagerbehälter mit einem derartigen Innenbehälter vorzuschlagen, der selbst bei hochviskosen Füllgütern eine verbesserte Restentleerung des Behälters ermöglicht.

Zur Lösung dieser Aufgabe weist der erfindungsgemäße Innenbehälter die Merkmale des Anspruchs 1 auf.

Erfindungsgemäß ist der Auslaufstutzen in einem Trichterboden eines in der Bodenwand ausgebildeten Auslauftrichters angeordnet, der vier dreieckförmige Trichterwände aufweist, nämlich eine vordere, zwei seitliche und eine hintere Trichterwand, wobei die seitlichen Trichterwände jeweils von einem Unterrand einer Seitenwand zum Trichterboden hin geneigt sind, derart, dass der Auslauftrichter oberhalb des Trichterbodens die Form eines Pyramidenstumpfs aufweist, wobei der Trichterboden napfförmig ausgebildet ist und eine an einem Unterrand der vorderen Trichterwand ausgebildete und parallel zur Frontwand des Innenbehälters angeordnete Anschlussfläche für den Auslaufstutzen aufweist.

Durch die erfindungsgemäße Ausgestaltung wird die Bodenwand zur Ausbildung eines Auslauftrichters genutzt, der durch vier dreieckförmige, vorzugsweise ebene Trichterwände definiert ist, und einen Trichterboden aufweist, in dem der Auslaufstutzen angeordnet ist. Aufgrund der dreieckförmigen Ausbildung der Trichterwände weist der Auslauftrichter oberhalb des Trichterbodens die Form eines Pyramidenstumpfs auf, so dass die Trichterwände für einen stetig zum Auslaufstutzen hin kleiner werdenden Strömungsquerschnitt in der Bodenwand des Innenbehälters sorgen, ohne dass sich beim Ablauf einer Flüssigkeit eine vollständige Restentleerung verhindernde Flüssigkeitsnester ausbilden können.

Vorzugsweise ist die vordere Trichterwand von einem Unterrand der Frontwand zum Trichtergrund hin geneigt, so dass sich eine gegenüber der Frontwand des Innenbehälters zurückgesetzte Anordnung des Auslaufstutzen und somit eine entsprechend zurückgesetzte und damit geschützte Anordnung einer an den Auslaufstutzen angebrachten Auslaufarmatur ergibt. Weiterhin ermöglicht die geneigte vordere Trichterwand eine Anpassung des Gefällewinkels der vorderen Trichterwand an die Gefällewinkel der übrigen Trichterwände, also insbesondere die Ausbildung eines einheitlichen Gefällewinkels bei sämtlichen Trichterwänden.

Für die einwandfreie Funktion des Auslauftrichters ist es jedoch ausreichend, wenn gemäß einer möglichen Ausführungsform die vordere Trichterwand durch einen dreieckförmigen Fortsatz der Frontwand gebildet ist, der sich in der Ebene der Frontwand erstreckt.

Wenn der Unterrand der Rückwand, die Unterränder der Seitenwände und der Unterrand der Frontwand in einer Horizontalebene des Innenbehälters angeordnet sind, ergibt sich ein Innenbehälter mit trichterförmiger Bodenwand, bei dem die Frontwand, die Seitenwände und die Rückwand gleich groß ausgeführt sein können.

Wenn der Unterrand der Rückwand, die Unterränder der Seitenwände und/oder der Unterrand der Frontwand in verschiedenen Horizontalebenen des Innenbehälters angeordnet, sind beliebige Varianten der Trichterausbildung möglich, um das Gefälle der Trichterwände und die Relativposition des Trichtergrunds bzw. des Auslaufstutzens am Innenbehälter variieren zu können.

Wenn der Unterrand der Rückwand oberhalb der Unterränder der Seitenwände des Innenbehälters und die Unterränder der Seitenwände in einer Horizontalebene mit dem Unterrand der Frontwand angeordnet sind, ergibt sich ein Innenbehälter mit relativ geringem Gefälle der hinteren Trichterwand und großem Nutzinhalt.

Wenn der Unterrand der Rückwand oberhalb der Unterränder der Seitenwände des Innenbehälters und der Unterrand der Frontwand zwischen dem Unterrand der Rückwand und den Unterrändern der Seitenwänden angeordnet ist, ergibt sich ein Innenbehälter mit relativ größerem Gefälle der hinteren Trichterwand und vergleichsweise kleinerem Nutzinhalt, wobei dieser Innenbehälter besonders für Flüssigkeiten mit höherer Viskosität geeignet ist.

Wenn der Unterrand der Rückwand und der Unterrand der Frontwand in einer Horizontalebene und oberhalb der Unterränder der Seitenwände angeordnet sind, ergibt sich ein Innenbehälter mit noch größerem Gefälle der hinteren Trichterwand und vergleichsweise noch kleinerem Nutzinhalt, wobei dieser Innenbehälter eine besondere Eignung für Flüssigkeiten mit besonders hoher Viskosität aufweist.

Vergleichbares gilt für einen Innenbehälter, bei dem der Unterrand der Rückwand zwischen dem Unterrand der Frontwand und den Unterrändern der Seitenwände angeordnet ist.

Der erfindungsgemäße Transport- und Lagerbehälter für Flüssigkeiten weist einen Innenbehälter aus Kunststoff mit den Merkmalen nach einem der Ansprüche 1 bis 9 auf, wobei der Innenbehälter mit seiner Bodenwand zur Abstützung auf einem Palettenboden einer mit einem Außenmantel zur Aufnahme des Innenbehälters versehenen Transportpalette angeordnet ist und zwischen der Bodenwand des Innenbehälters und dem Palettenboden eine Stützeinrichtung angeordnet ist, die eine in der Neigung der Bodenwand angepasste Stützfläche aufweist.

Der erfindungsgemäße Transport- und Lagerbehälter ermöglicht somit durch eine einfache Kombination einer konventionellen, einen Außenmantel aufweisenden Transportpalette mit einer Stützeinrichtung die Verwendung eines Innenbehälters, der die unter Bezugnahme auf die Ansprüche 1 bis 9 bereits ausführlich erläuterten Vorteile aufweist.

Der erfindungsgemäße Transport- und Lagerbehälter ermöglicht die Verwendung eines Innenbehälters, der eine verbesserte Restentleerung ermöglicht, ohne dass hierzu von der üblicherweise bei einem Transport- und Lagerbehälter verwendeten Transportpalette oder dem in üblicher Weise ausgebildeten Außenmantel abgewichen werden müsste, um die vorteilhaften Wirkungen des Innenbehälters nutzen zu können.

Besonders vorteilhaft hinsichtlich der Gesamthöhe des Transport- und Lagerbehälters wirkt es sich aus, wenn die Stützeinrichtung zur Ausbildung der Stützfläche für die Bodenwand einen Stützrahmen mit einer Ausnehmung für den Auslauftrichter und mit einer Ausnehmung zur Durchführung einer am Auslaufstutzen angeordneten Auslaufarmatur aufweist, so dass dieser versenkt in der Stützeinrichtung aufgenommen werden kann.

Vorzugsweise weist der Stützrahmen ein die Ausnehmung zur Durchführung der am Auslaufstutzen angeordneten Auslaufarmatur überbrückendes Stützjoch zur Abstützung des Innenbehälters auf.

Wenn gemäß einer vorteilhaften Ausführungsform die Stützeinrichtung zur Ausbildung der Stützfläche für die Bodenwand in einem hinteren Abschnitt des Stützrahmens eine Stützrampe aufweist, ist eine besonders sichere Abstützung eines Innenbehälters möglich, der eine von Unterrand der Rückwand zum Trichterboden hin geneigte Bodenwand aufweist.

Wenn die Stützrampe zumindest anteilig aus einem auf einer Stützbasis des Stützrahmens angeordneten Stützaufsatz gebildet ist, lässt sich basierend auf einer konfektionierten Ausbildung einer Grundform der Stützeinrichtung durch Ergänzung mit einem individuellen Stützaufsatz mit geringem Aufwand eine optimale Anpassung der Stützeinrichtung an Innenbehälter mit unterschiedlichen Bodenwänden erreichen.

Zur Reduzierung der Anzahl der Komponenten eines Transport- und Lagerbehälters kann der Stützrahmen einstückig zusammenhängend mit dem Palettenboden ausgebildet sein, also etwa als ein Formteil hergestellt sein.

Besonders vorteilhaft ist es, wenn die Stützeinrichtung zumindest anteilig als Blasformteil ausgebildet ist, so dass zur Herstellung des Stützkörpers dieselbe Technologie einsetzbar ist, wie zur Herstellung des Innenbehälters.

Insbesondere ist es vorteilhaft, wenn der Stützrahmen als Blasformteil ausgebildet ist und somit in seiner Formgebung leicht an die Bodenwand bzw. den Auslauftrichter der Bodenwand anpassbar ist.

Wenn der Stützrahmen und der Stützaufsatz als Blasformteile ausgebildet sind, lassen sich beide Komponenten in einem gemeinsamen Herstellungsverfahren herstellen.

Alternativ ist es möglich, die Stützeinrichtung zumindest anteilig als Spritzgießteil auszubilden.

Bei einer Ausbildung des Stützeinrichtung als Spritzgießteil besteht der Vorteil, dass die Stützeinrichtung durch optimierte Gestaltung mit geringst möglichem Materialeinsatz und dennoch dynamisch hoch belastbar ausführbar ist.

Wenn der Stützrahmen als Spritzgießteil ausgebildet ist, ist dieser nicht nur in seiner Formgebung leicht an die Bodenwand bzw. den Auslauftrichter der Bodenwand anpassbar, sondern weist auch eine besonders hohe Stabilität auf.

Wenn der Stützrahmen und der Stützaufsatz als Blasformteil ausgebildet sind, lassen sich beide Komponenten in einem gemeinsamen Herstellungsverfahren herstellen.

Insbesondere zur Herstellung einer Stützeinrichtung, die aus einfachen ebenen Teilen zusammengesetzt ist und dennoch sowohl eine Anpassung an die Oberfläche des Palettenbodens als auch an die Bodenwand sowie den Auslauftrichter des Innenbehälters ermöglicht, ist es vorteilhaft, wenn die Stützeinrichtung als Tragwerk mit einer Mehrzahl von quer zur Längsrichtung des Innenbehälters angeordneten Tragrippen ausgebildet ist, die über horizontale Verbindungselemente miteinander verbunden sind.

Wenn die Stützeinrichtung als Stabwerk mit einer Mehrzahl miteinander verbundener Stäbe ausgebildet ist, ist es beispielsweise möglich, die Stützeinrichtung als Schweißkonstruktion auszuführen, wobei sich insbesondere die Verwendung von Rohren aufgrund ihrer im Vergleich zum Materialeinsatz hohen Biegefestigkeit als vorteilhaft erweisen.

Wenn das Stabwerk zumindest teilweise durch Stäbe des Außenmantels gebildet ist, lässt sich der Materialeinsatz zur Herstellung des Stabwerks durch Verwendung bereits vorhandener Stäbe des Außenmantels minimieren.

Zur Vermeidung unerwünschter Flächenpressung an den Kontaktstellen zwischen den Stäben des Stabwerks und dem Innenbehälter ist es vorteilhaft, wenn das Stabwerk zur Ausbildung von Stützflächen mit Tragflächen versehen ist, die vorzugsweise aus Blechzuschnitten gebildet sind, so dass eine Verschweißung mit den Stäben des Stabwerks leicht möglich ist.

Nachfolgend werden bevorzugte Ausführungsformen des erfindungsgemäßen Innenbehälters und des erfindungsgemäßen Transport- und Lagerbehälters anhand der Zeichnung näher erläutert. Es zeigen:
- **Fig. 1**: einen Transport- und Lagerbehälter mit einem auf einer Stützeinrichtung angeordneten Innenbehälter;
- **Fig. 2**: die auf einer Transportpalette des in **Fig. 1** dargestellten Transport- und Lagerbehälters angeordnete Stützeinrichtung;
- **Fig. 3**: den in **Fig. 1** dargestellten Innenbehälter in Einzeldarstellung;
- **Fig. 4**: die in **Fig. 1 und 2** dargestellte Stützeinrichtung in Einzeldarstellung;
- **Fig. 5**: den in **Fig. 3** dargestellten Innenbehälter in Seitenansicht;
- **Fig. 6**: den in **Fig. 3** dargestellten Innenbehälter in Vorderansicht;
- **Fig. 7**: den in **Fig. 3** dargestellten Innenbehälter in Unteransicht;
- **Fig. 8**: eine als Sprizgießteil ausgebildete Stützeinrichtung;
- **Fig. 9**: eine als Blasformteil hergestellte, zweiteilig ausgebildete Stützeinrichtung in Explosionsdarstellung;
- **Fig. 10**: die in **Fig. 9** dargestellte Stützeinrichtung im montiertem Zustand;
- **Fig. 11**: eine Stützeinrichtung mit integral ausgebildetem Palettenboden in Seitenansicht;
- **Fig. 12**: die in **Fig. 11** dargestellte Stützeinrichtung in isometrischer Darstellung;
- **Fig. 13**: einen Innenbehälter, der auf einer als Stabwerk ausgebildeten Stützeinrichtung angeordnet ist;
- **Fig. 14**: eine isometrische Darstellung der in **Fig. 13** dargestellten Stützeinrichtung;
- **Fig. 15**: eine isometrische Darstellung einer weiteren Ausführungsform einer Stützeinrichtung.

**Fig. 1** zeigt einen Transport- und Lagerbehälter 10, der auf einer Transportpalette 11 in einem hier als Gittermantel mit Vertikalstäben 12 und Horizontalstäben 13 ausgebildeten Außenmantel 14 einen Innenbehälter 15 aus Kunststoff aufnimmt. Zwischen dem Innenbehälter 15 und einem Palettenboden 16 der Transportpalette 11 ist eine Stützeinrichtung 17 angeordnet, auf der sich der Innenbehälter 15 mit einer Bodenwand 18 abstützt. Der Innenbehälter 15 weist an einer Frontwand 19 einen Auslaufstutzen 20 zum Anschluss einer Auslaufarmatur 21 auf, die eine Entnahme eines Füllguts aus dem Innenbehälter 15 ermöglicht, welches zuvor durch eine Befüllungsöffnung 22 an einer Oberseite 23 des Innenbehälters 15 eingefüllt wurde.

Die Transportpalette 11 des in **Fig. 1** dargestellten Transport- und Lagerbehälters 10 ist als Rahmenpalette ausgeführt mit einem aus Rohrmaterial gebildeten Grundrahmen 24, auf dem Stützfüße 25 angeordnet sind, die den Palettenboden 16 abstützen, auf dem der Außenmantel 14 angeordnet ist.

Abweichend von der in **Fig. 1** dargestellten, als Rahmenpalette ausgeführten Transportpalette 11 kann die Transportpalette auch als Kufenpalette ausgeführt sein, wobei insbesondere bei den Kufenpaletten auch abweichende Materialien für die einzelnen Komponenten der Palette verwendet werden können. Insbesondere ist es auch vorstellbar, abweichend von der in **Fig. 1** dargestellten Transportpalette 11, die einen als Blechformteil ausgeführten Palettenboden 16 aufweist, den Palettenboden als Kunststoffteil auszuführen.

Die auf dem Palettenboden 16 angeordnete Stützeinrichtung 17 weist, wie insbesondere aus den **Fig. 1, 2** **und** **4** ersichtlich, in einem hinteren Abschnitt eines Stützrahmens 51 eine Stützrampe 26 auf. Der Stützrahmen 51 ist in einem vorderen Abschnitt mit einer Ausnehmung 52 für den Auslauftrichter 29 und einer Ausnehmung für die Auslaufarmatur 21 versehen.

Wie insbesondere aus einer Zusammenschau der **Fig. 3 und 4** deutlich wird, bildet eine der Bodenwand 18 des Innenbehälters 15 zugewandte Oberfläche der Stützeinrichtung 17 eine Stützfläche 28, die zur abstützenden Anlage gegen die Bodenwand 18 des Innenbehälters 15 sowie einen unterhalb eines Unterrands 44 der Frontwand 19 angeordneten Auslauftrichters 29 dient.

Wie insbesondere die **Fig. 5 bis 7** zeigen, weist der Innenbehälter 15 Seitenwände 30, 31 auf, die angrenzend an die Frontwand 19 des Innenbehälters 15 vorzugsweise horizontal verlaufende Unterränder 32, 33 aufweisen. Von den Unterrändern 32, 33 erstrecken sich mit einem Gefällewinkel α zu einem Trichterboden 34 des in der Bodenwand 18 ausgebildeten Auslauftrichters 29 seitliche, dreieckförmige Trichterwände 35, 36. Weiterhin erstreckt sich ein vorzugsweise ebener Bodenabschnitt 45 der Bodenwand 18 von einem Unterrand 37 einer Rückwand 38 des Innenbehälters 15 unter einem Gefällewinkel β in Richtung zum Trichterboden 34, wobei der Bodenabschnitt 45 angrenzend an die seitlichen Trichterwände in eine hintere Trichterwand 39 übergeht. Eine weitere Trichterwand 40, die im Falle des dargestellten Ausführungsbeispiels einen Gefällewinkel γ aufweist, erstreckt sich von dem Unterrand 44 der Frontwand 19 zum Trichterboden 34 und ergänzt die beiden seitlichen Trichterwände 35, 36 und die hintere Trichterwand 39 oberhalb des Trichterbodens 34, in dem sich der Auslaufstutzen 20 befindet, zu einem Pyramidenstumpf 46.

Im Falle des dargestellten Ausführungsbeispiels sind die Gefällewinkel α, β, γ gleich groß ausgebildet und betragen einen Winkel zwischen 20 und 30°, vorzugsweise 26°. Weiterhin befinden sich die Unterränder 32, 33 der Seitenwände 30, 31 und der Unterrand 44 der Frontwand 19 in einer gemeinsamen Horizontalebene E, wohingegen der Unterrand 37 der Rückwand 38 oberhalb der Unterränder 32, 33 der Seitenwände 30, 31 angeordnet ist.

Der Trichterboden 34 ist napfförmig ausgebildet, mit einer in einem unteren Randbereich 42 der vorderen Trichterwand 40 ausgebildeten und parallel zur Frontwand 19 des Innenbehälters 15 angeordneten Anschlussfläche 43 für den Auslaufstutzen 20.

Wie sich aus den vorstehenden Ausführungen Bezug nehmend auf die **Fig. 5 bis 7** ergibt, ist der Auslauftrichter 29 aufgrund der vier dreieckförmigen Trichterwände 35, 36, 39 und 40 oberhalb des Trichterbodens 34 in der Form eines Pyramidenstumpfs 46 ausgebildet, wobei der napfförmige Trichterboden 41 eine zur Frontwand 19 hin verschobene Pyramidenspitze ausbildet.

Je nachdem ob die Gefällewinkel der Trichterwände übereinstimmend oder unterschiedlich ausgebildet sind, ergibt sich ein regelmäßiger, gerader oder ein schiefer Pyramidenstumpf als Form für den Auslauftrichter.

Abweichend von der in **Fig. 4** dargestellten Ausführungsform einer Stützeinrichtung 17, die als Blasformteil einstückig ausgebildet ist, zeigt **Fig. 8** eine Stützeinrichtung 50, die als Spritzgießteil, insbesondere als ein aus einem EPS-Schaum hergestelltes Spritzgießteil, ausgebildet ist. In Übereinstimmung mit der Stützeinrichtung 17 **(****Fig. 4****)** weist die Stützeinrichtung 50 einen Stützrahmen 51 mit einer Ausnehmung 52 zur Aufnahme des in **Fig. 3** dargestellten Auslauftrichters 29 auf, an die eine weitere Ausnehmung 53 zur Durchführung der am Auslaufstutzen 20 des in **Fig. 3** dargestellten Innenbehälters 15 angeordneten Auslaufarmatur 21 ausgebildet ist. In einem hinteren Abschnitt der Stützeinrichtung 50 ist eine an dem Stützrahmen 51 einstückig angeformte Stützrampe 47 ausgebildet.

In den **Fig. 9** und **10** ist eine Stützeinrichtung 54 dargestellt, die als Blasformteil und zweiteilig ausgebildet ist, wobei ein Stützrahmen 55 in einem vorderen Abschnitt eine Ausnehmung 56 zur Aufnahme des Auslauftrichters 29 **(****Fig. 3****)** aufweist und in seinem hinteren Abschnitt mit einer Stützbasis 57 versehen ist, die ergänzt durch den als Stützaufsatz 58 ausgebildeten zweiten Teil der Stützeinrichtung 54 eine Stützrampe 59 ausbildet. Zur Abstützung des Innenbehälters 15 oberhalb einer im Stützrahmen 55 ausgebildeten Ausnehmung 60 zur Durchführung der Auslaufarmatur 21 ist die Ausnehmung 60 mit einem Stützjoch 61 überbrückt.

In den **Fig. 11** und **12** ist eine Stützeinrichtung 62 dargestellt, die als Bestandteil einer Transport- und Lagerpalette 63 ausgebildet ist, mit einem Stützrahmen 64 der, wie insbesondere aus der Explosionsdarstellung in **Fig. 12** zu ersehen ist, in einem einstückig angeformten unteren Bereich einen Palettenboden 65 der Transport- und Lagerpalette 62 ausgebildet, der über Stützfüße 66 mit einem Grundrahmen 67 verbunden ist und somit die als Rahmenpalette ausgestaltete Transport- und Lagerpalette 63 bildet.

Zur Ausbildung einer Stützrampe 69 ist der Stützrahmen 64 vergleichbar mit dem in **Fig. 10** dargestellten Stützrahmen 55 der Stützeinrichtung 54 mit einer Stützbasis 70 versehen, auf der als zweites Teil der Stützeinrichtung 62 ein Stützaufsatz 71 angeordnet ist.

Abweichend von den in den **Fig. 8 bis 12** dargestellten Stützeinrichtungen 50, 54 und 62, die als Blasformteil oder Spritzgießteil hergestellt sind, zeigen die **Fig. 13 bis 15** beispielhaft weitere mögliche Ausgestaltungen.

Beispielsweise zeigen die **Fig. 13** und **14** eine Stützeinrichtung 77, die als Stabwerk mit einem geschlossenen Rahmen 78 und mit dem Rahmen 78 verbundenen, U-förmig gebogenen Stäben 79, 80 gebildet ist, die aus unterschiedlich geformten Rohrstücken bestehen.

Wie insbesondere die **Fig. 13** zeigt, sind an den Stäben 80 Stützstäbe 81, 82 vorgesehen, die Stabbrücken zur Abstützung der Bodenwand des Innenbehälters 15 ausbilden und entsprechend der Neigung der Bodenwand 18 in unterschiedlicher Höhe ausgeführt sind.

**Fig. 15** zeigt als eine weitere mögliche Ausführungsform eine Stützeinrichtung 83, die als Tragwerk mit einer Mehrzahl von quer zu einer Längsachse 49 angeordneten Tragrippen 84 bis 89 ausgebildet ist, die über horizontale Verbindungselemente 90, 91 untereinander verbunden und in ihrer Relativanordnung gesichert werden. Dabei ist die jeweilige Höhe bzw. Formgebung der Tragrippen 84 bis 89 so gewählt, dass eine Anpassung an die geneigte Bodenwand 18 des Innenbehälters 15 **(****Fig. 13****)** möglich wird.

## Patentansprüche

1. Innenbehälter (15) aus Kunststoff zum Transport und zur Lagerung von Flüssigkeiten, der an einer Frontseite einen Auslaufstutzen (20) zum Anschluss einer Auslaufarmatur aufweist und eine zwei Seitenwände (30, 31), eine Rückwand (38) und eine Frontwand (19) des Innenbehälters miteinander verbindende Bodenwand (18) zur Abstützung des Innenbehälters auf einem Palettenboden (16) einer mit einem Außenmantel (14) zur Aufnahme des Innenbehälters versehenen Transportpalette (11) aufweist, wobei der Auslaufstutzen (20) in einem Trichterboden (34) eines in der Bodenwand ausgebildeten Auslauftrichters (29) angeordnet ist, der vier dreieckförmige Trichterwände (35, 36, 39, 40) aufweist, nämlich eine vordere, zwei seitliche und eine hintere Trichterwand, wobei die seitlichen Trichterwände jeweils von einem Unterrand (32, 33) einer Seitenwand (30, 31) zum Trichterboden hin geneigt sind, derart, dass der Auslauftrichter oberhalb des Trichterbodens die Form eines Pyramidenstumpfs (46) aufweist,
**dadurch gekennzeichnet,**
**dass** der Trichterboden (34) napfförmig ausgebildet ist und eine an einem Unterrand (42) der vorderen Trichterwand (40) ausgebildete und parallel zur Frontwand (19) des Innenbehälters (15) angeordnete Anschlussfläche (43) für den Auslaufstutzen (20) aufweist.

2. Innenbehälter nach Anspruch 1,
**dadurch gekennzeichnet,**
**dass** die vordere Trichterwand (40) von einem Unterrand (44) der Frontwand (19) zum Trichterboden (34) hin geneigt ist.

3. Innenbehälter nach Anspruch 1,
**dadurch gekennzeichnet,**
**dass** die vordere Trichterwand (40) durch einen dreieckförmigen Fortsatz der Frontwand (19) gebildet ist, der sich in der Ebene der Frontwand erstreckt.

4. Innenbehälter nach einem der vorangehenden Ansprüche,
**dadurch gekennzeichnet,**
**dass** der Unterrand (37) der Rückwand (38), die Unterränder (32, 33) der Seitenwände (30, 31) und der Unterrand (44) der Frontwand (19) in einer Horizontalebene des Innenbehälters (15) angeordnet sind.

5. Innenbehälter nach einem der Ansprüche 1 bis 3,
**dadurch gekennzeichnet,**
**dass** der Unterrand (37) der Rückwand (38), die Unterränder (32, 33) der Seitenwände (30, 31) und/oder der Unterrand (44) der Frontwand (19) in verschiedenen Horizontalebenen des Innenbehälters (15) angeordnet sind.

6. Innenbehälter nach Ansprüche 5,
**dadurch gekennzeichnet,**
**dass** der Unterrand (37) der Rückwand (38) oberhalb der Unterränder (32, 33) der Seitenwände (30, 31) des Innenbehälters (15) und die Unterränder der Seitenwände in einer Horizontalebene mit dem Unterrand (44) der Frontwand (19) angeordnet sind.

7. Innenbehälter nach Ansprüche 5,
**dadurch gekennzeichnet,**
**dass** der Unterrand (37) der Rückwand (38) oberhalb der Unterränder (32, 33) der Seitenwände (30, 31) des Innenbehälters (15) und der Unterrand (44) der Frontwand (19) zwischen dem Unterrand der Rückwand und den Unterrändern der Seitenwände angeordnet ist.

8. Innenbehälter nach Anspruch 5,
**dadurch gekennzeichnet,**
**dass** der Unterrand (37) der Rückwand (38) und der Unterrand (44) der Frontwand (19) in einer Horizontalebene und oberhalb der Unterränder (32, 33) der Seitenwände (30, 31) angeordnet sind.

9. Innenbehälter nach Anspruch 5,
**dadurch gekennzeichnet,**
**dass** der Unterrand (37) der Rückwand (38) zwischen dem Unterrand (44) der Frontwand (19) und den Unterrändern (32, 33) der Seitenwände (30, 31) angeordnet ist.

10. Transport- und Lagerbehälter (10) für Flüssigkeiten mit einem Innenbehälter (15) aus Kunststoff nach einem der Ansprüche 1 bis 9, wobei der Innenbehälter mit seiner Bodenwand (18) zur Abstützung auf einem Palettenboden (16) einer mit einem Außenmantel (14) zur Aufnahme des Innenbehälters versehenen Transportpalette (11) angeordnet ist, und zwischen der Bodenwand des Innenbehälters und dem Palettenboden eine Stützeinrichtung (17, 50, 54, 77, 83) angeordnet ist, die eine an die Bodenwand angepasste Stützfläche (28) aufweist.

11. Transport- und Lagerbehälter nach Anspruch 10,
**dadurch gekennzeichnet,**
**dass** die Stützeinrichtung (17, 50, 54) zur Ausbildung der Stützfläche (28) für die Bodenwand (18) einen Stützrahmen (51, 55, 64) mit einer Ausnehmung (52, 56) zur Aufnahme des Auslauftrichters (29) und mit einer Ausnehmung (53, 60) zur Durchführung einer am Auslaufstutzen (20) angeordneten Auslaufarmatur (21) aufweist.

12. Transport- und Lagerbehälter nach Anspruch 11,
**dadurch gekennzeichnet,**
**dass** der Stützrahmen (55) ein die Ausnehmung (56) zur Durchführung der am Auslaufstutzen (20) angeordneten Auslaufarmatur (21) überbrückendes Stützjoch (61) zur Abstützung des Innenbehälters aufweist.

13. Transport- und Lagerbehälter nach Anspruch 11 oder 12,
**dadurch gekennzeichnet,**
**dass** die Stützeinrichtung (17, 50, 54) zur Ausbildung der Stützfläche (28) für die Bodenwand (18) in einem hinteren Abschnitt des Stützrahmens (51) eine Stützrampe (26, 59, 69) aufweist.

14. Transport- und Lagerbehälter nach Anspruch 13,
**dadurch gekennzeichnet,**
**dass** die Stützrampe (26, 59) zumindest anteilig aus einem auf einer Stützbasis des Stützrahmens angeordneten Stützaufsatz (58, 71) gebildet ist.

15. Transport- und Lagerbehälter nach einem der Ansprüche 10 bis 14,
**dadurch gekennzeichnet,**
**dass** der Stützrahmen (64) einstückig zusammenhängend mit dem Palettenboden (65) ausgebildet ist.

16. Transport- und Lagerbehälter nach einem der Ansprüche 10 bis 15,
**dadurch gekennzeichnet,**
**dass** die Stützeinrichtung (17, 54, 62) zumindest anteilig als Blasformteil ausgebildet ist.

17. Transport- und Lagerbehälter nach Anspruch 16,
**dadurch gekennzeichnet,**
**dass** der Stützrahmen (55, 64) als Blasformteil ausgebildet ist.

18. Transport- und Lagerbehälter nach Anspruch 16,
**dadurch gekennzeichnet,**
**dass** der Stützrahmen (55, 64) und der Stützaufsatz (58, 71) als Blasformteil ausgebildet sind.

19. Transport- und Lagerbehälter nach einem der Ansprüche 10 bis 18,
**dadurch gekennzeichnet,**
**dass** die Stützeinrichtung (50) zumindest anteilig als Spritzgießteil ausgebildet ist.

20. Transport- und Lagerbehälter nach Anspruch 16,
**dadurch gekennzeichnet,**
**dass** der Stützrahmen (51) als Spritzgießteil ausgebildet ist.

21. Transport- und Lagerbehälter nach Anspruch 16,
**dadurch gekennzeichnet,**
**dass** der Stützrahmen und der Stützaufsatz als Spritzgießteil ausgebildet sind.

22. Transport- und Lagerbehälter nach einem der Ansprüche 10 bis 15,
**dadurch gekennzeichnet,**
**dass** die Stützeinrichtung (83) als Tragwerk mit einer Mehrzahl von quer zur Längsachse (49) des Innenbehälters (15) angeordneten Tragrippen (84 bis 89) ausgebildet ist, die über horizontale Verbindungselemente (90, 91) miteinander verbunden sind.

23. Transport- und Lagerbehälter nach einem der Ansprüche 10 bis 15,
**dadurch gekennzeichnet,**
**dass** die Stützeinrichtung (77) als Stabwerk mit einer Mehrzahl miteinander verbundener Stäbe (79, 80) ausgebildet ist.

24. Transport- und Lagerbehälter nach Anspruch 23,
**dadurch gekennzeichnet,**
**dass** die Stäbe (79, 80) als Rohre ausgebildet sind.

25. Transport- und Lagerbehälter nach Anspruch 23 oder 24,
**dadurch gekennzeichnet,**
**dass** das Stabwerk zumindest teilweise durch Stäbe des Außenmantels gebildet ist.

26. Transport- und Lagerbehälter nach einem der Ansprüche 23 bis 25,
**dadurch gekennzeichnet,**
**dass** das Stabwerk zur Ausbildung von Stützflächen mit Tragflächen versehen ist.

27. Transport- und Lagerbehälter nach Anspruch 26,
**dadurch gekennzeichnet,**
**dass** die Tragflächen aus zumindest einem Blechzuschnitt gebildet sind.

## Claims

1. An inner container (15) made of plastic for transporting and for storing liquids, said inner container comprising, at a front side, an outlet neck (20) for connecting an outlet armature and comprising a bottom wall (18), which connects two side walls (30, 31), one rear wall (38) and one front wall (19) of the inner container to one another, for supporting the inner container on a pallet bottom (16) of a transport pallet (11) that is provided with an outer jacket (14) for accommodating the inner container, wherein the outlet neck (20) is arranged in a funnel bottom (34) of an outlet funnel (29) which is embodied in the bottom wall, and which comprises four triangular funnel walls (35, 36, 39, 40), to be precise one front funnel wall, two lateral funnel walls and one rear funnel wall, wherein the lateral funnel walls are inclined from a lower edge (32, 33) of a side wall (30, 31) towards the funnel bottom in each case, in such a way that the outlet funnel has the shape of a truncated pyramid (46) above the funnel bottom,
**characterised in that**
the funnel bottom (34) is embodied to be cup-shaped and comprises a connecting face (43) for the outlet neck (20), said connecting face being embodied at a lower edge (42) of the front funnel wall (40) and being arranged parallel to the front wall (19) of the inner container (15).

2. The inner container according to claim 1,
**characterised in that**
the front funnel wall (40) is inclined from a lower edge (44) of the front wall (19) towards the funnel bottom (34).

3. The inner container according to claim 1,
**characterised in that**
the front funnel wall (40) is formed by a triangular extension of the front wall (19), said extension extending in the plane of the front wall.

4. The inner container according to one of the previous claims,
**characterised in that**
the lower edge (37) of the rear wall (38), the lower edges (32, 33) of the side walls (30, 31) and the lower edge (44) of the front wall (19) are arranged in a horizontal plane of the inner container (15).

5. The inner container according to one of the claims 1 to 3,
**characterised in that**
the lower edge (37) of the rear wall (38), the lower edges (32, 33) of the side walls (30, 31) and/or the lower edge (44) of the front wall (19) are arranged in different horizontal planes of the inner container (15).

6. The inner container according to claim 5,
**characterised in that**
the lower edge (37) of the rear wall (38) is arranged above the lower edges (32, 33) of the side walls (30, 31) of the inner container (15) and the lower edges of the side walls are arranged in a horizontal plane together with the lower edge (44) of the front wall (19).

7. The inner container according to claim 5,
**characterised in that**
the lower edge (37) of the rear wall (38) is arranged above the lower edges (32, 33) of the side walls (30, 31) of the inner container (15) and the lower edge (44) of the front wall (19) is arranged between the lower edge of the rear wall and the lower edges of the side walls.

8. The inner container according to claim 5,
**characterised in that**
the lower edge (37) of the rear wall (38) and the lower edge (44) of the front wall (19) are arranged in a horizontal plane and above the lower edges (32, 33) of the side walls (30, 31).

9. The inner container according to claim 5,
**characterised in that**
the lower edge (37) of the rear wall (38) is arranged between the lower edge (44) of the front wall (19) and the lower edges (32, 33) of the side walls (30, 31).

10. A transport and storage container (10) for liquids having an inner container (15) made of plastic according to one of the claims 1 to 9, wherein the inner container is arranged, for support, with its bottom wall (18) on a pallet bottom (16) of a transport pallet (11) that is provided with an outer jacket (14) for accommodating the inner container, and wherein a supporting means (17, 50, 54, 77, 83) is arranged between the bottom wall of the inner container and the pallet bottom, said supporting means comprising a supporting surface (28) that is adapted to the bottom wall.

11. The transport and storage container according to claim 10,
**characterised in that**
the supporting means (17, 50, 54), for embodying the supporting surface (28) for the bottom wall (18), comprises a supporting frame (51, 55, 64) having a recess (52, 56) for accommodating the outlet funnel (29) and having a recess (53, 60) for passing through an outlet armature (21) that is arranged at the outlet neck (20).

12. The transport and storage container according to claim 11,
**characterised in that**
the supporting frame (55) comprises a supporting brace (61) for supporting the inner container, said supporting brace bridging the recess (56) for passing through the outlet armature (21) that is arranged at the outlet neck (20).

13. The transport and storage container according to claim 11 or 12,
**characterised in that**
the supporting means (17, 50, 54), for embodying the supporting surface (28) for the bottom wall (18), comprises a supporting ramp (26, 59, 69) in a rear section of the supporting frame (51).

14. The transport and storage container according to claim 13,
**characterised in that**
the supporting ramp (26, 59) is formed, at least proportionately, from a supporting superstructure (58, 71) that is arranged on a supporting base of the supporting frame.

15. The transport and storage container according to one of the claims 10 to 14,
**characterised in that**
the supporting frame (64) is embodied to be linked to the pallet bottom (65) in one piece.

16. The transport and storage container according to one of the claims 10 to 15,
**characterised in that**
the supporting means (17, 54, 62) is embodied, at least proportionately, as a blow molded part.

17. The transport and storage container according to claim 16,
**characterised in that**
the supporting frame (55, 64) is embodied as a blow molded part.

18. The transport and storage container according to claim 16,
**characterised in that**
the supporting frame (55, 64) and the supporting superstructure (58, 71) are embodied as blow molded parts.

19. The transport and storage container according to one of the claims 10 to 18,
**characterised in that**
the supporting means (50) is embodied, at least proportionately, as an injection molded part.

20. The transport and storage container according to claim 16,
**characterised in that**
the supporting frame (51) is embodied as an injection molded part.

21. The transport and storage container according to claim 16,
**characterised in that**
the supporting frame and the supporting superstructure are embodied as injection molded parts.

22. The transport and storage containers according to one of the claims 10 to 15,
**characterised in that**
the supporting means (83) is embodied as a load-bearing framework having a plurality of load-bearing ribs (84 to 89) which are arranged transversely to the longitudinal axis (49) of the inner container (15), and which are connected to one another via horizontal connection elements (90, 91).

23. The transport and storage container according to one of the claims 10 to 15,
**characterised in that**
the supporting means (77) is embodied as a bar framework having a plurality of bars (79, 80) that are connected to one another.

24. The transport and storage container according to claim 23,
**characterised in that**
the bars (79, 80) are embodied as tubes.

25. The transport and storage container according to claim 23 or 24,
**characterised in that**
the bar framework is formed, at least partially, by bars of the outer jacket.

26. The transport and storage container according to one of the claims 23 to 25,
**characterised in that**
the bar framework, for embodying supporting surfaces, is provided with load-bearing surfaces.

27. The transport and storage container according to claim 26,
**characterised in that**
the load-bearing surfaces are formed from at least one piece of sheet metal.

## Revendications

1. Cuve (15) intérieure en matière plastique pour le transport et pour le stockage de liquides, présentant, sur un côté avant, une tubulure (20) de sortie pour le raccordement d'une armature de sortie et présentant une paroi (18) de fond, qui relie deux parois (30, 31) latérales, une paroi (38) arrière et une paroi (19) avant de la cuve intérieure l'une avec l'autre, pour l'appui de la cuve intérieure sur un fond (16) de palette d'une palette (11) de transport étant nantie d'une enveloppe (14) extérieure pour la réception de la cuve intérieure, dans lequel la tubulure (20) de sortie est disposée dans un fond (34) d'entonnoir d'un entonnoir (29) de sortie qui est conçu dans la paroi de fond, et qui présente quatre parois (35, 36, 39, 40) d'entonnoir triangulaires, à savoir une paroi d'entonnoir avant, deux parois d'entonnoir latérales et une paroi d'entonnoir arrière, dans lequel les parois d'entonnoir latérales sont respectivement inclinées à partir d'un bord (32, 33) inférieur d'une paroi (30, 31) latérale vers le fond d'entonnoir, de telle sorte que l'entonnoir de sortie présente la forme d'une pyramide tronquée (46) au-dessus du fond d'entonnoir,
**caractérisée en ce que**
le fond (34) d'entonnoir est conçu en forme de cuvette et présente une surface (43) de raccordement pour la tubulure (20) de sortie,
ladite surface de raccordement étant conçue à un bord (42) inférieur de la paroi (40) d'entonnoir avant and disposée parallèlement à la paroi (19) avant de la cuve (15) intérieure.

2. Cuve intérieure selon la revendication 1,
**caractérisée en ce que**
la paroi (40) d'entonnoir avant est inclinée à partir d'un bord (44) inférieur de la paroi (19) avant vers le fond (34) d'entonnoir.

3. Cuve intérieure selon la revendication 1,
**caractérisée en ce que**
la paroi (40) d'entonnoir avant est formée par un prolongement triangulaire de la paroi (19) avant, ledit prolongement s'étendant dans le plan de la paroi avant.

4. Cuve intérieure selon l'une quelconque des revendications précédentes,
**caractérisée en ce que**
le bord (37) inférieure de la paroi (38) arrière, les bords (32, 33) inférieurs des parois (30, 31) latérales et le bord (44) inférieur de la paroi (19) avant sont disposés dans un plan horizontal de la cuve (15) intérieure.

5. Cuve intérieure selon l'une quelconque des revendications 1 à 3,
**caractérisée en ce que**
le bord (37) inférieur de la paroi (38) arrière, les bords (32, 33) inférieurs des parois (30, 31) latérales et/ou le bord (44) inférieur de la paroi (19) avant sont disposés dans des plans horizontaux différents de la cuve (15) intérieure.

6. Cuve intérieure selon la revendication 5,
**caractérisée en ce que**
le bord (37) inférieur de la paroi (38) arrière est disposé au-dessus des bords (32, 33) inférieurs des parois (30, 31) latérales de la cuve (15) intérieure et les bords inférieurs des parois latérales sont disposés dans un plan horizontal avec le bord (44) inférieur de la paroi (19) avant.

7. Cuve intérieure selon la revendication 5,
**caractérisée en ce que**
le bord (37) inférieur de la paroi (38) arrière est disposé au-dessus des bords (32, 33) inférieurs des parois (30, 31) latérales de la cuve (15) intérieure et le bord (44) inférieur de la paroi (19) avant est disposé entre le bord inférieur de la paroi arrière et les bords inférieurs des parois latérales.

8. Cuve intérieure selon la revendication 5,
**caractérisée en ce que**
le bord (37) inférieur de la paroi (38) arrière et le bord (44) inférieur de la paroi (19) avant sont disposés dans un plan horizontal et au-dessus des bords (32, 33) inférieurs des parois (30, 31) latérales.

9. Cuve intérieure selon la revendication 5,
**caractérisée en ce que**
le bord (37) inférieur de la paroi (38) arrière est disposé entre le bord (44) inférieur de la paroi (19) avant et les bords (32, 33) inférieurs des parois (30, 31) latérales.

10. Cuve (10) de transport et stockage pour les liquides, ayant une cuve (15) intérieure en matière plastique selon l'une quelconque des revendications 1 à 9, dans lequel la cuve intérieure, avec sa paroi (18) de fond, pour l'appui, est disposée sur un fond (16) de palette d'une palette (11) de transport étant nantie d'une enveloppe (14) extérieure pour la réception de la cuve intérieure, et dans lequel une unité (17, 50, 54, 77, 83) d'appui est disposée entre la paroi de fond de la cuve intérieure et le fond de palette, ladite unité d'appui présentant une surface (28) d'appui étant adaptée à la paroi de fond.

11. Cuve de transport et stockage selon la revendication 10,
**caractérisée en ce que**
l'unité (17, 50, 54) d'appui, pour concevoir la surface (28) d'appui pour la paroi (18) de fond, présente un cadre (51, 55, 64) d'appui ayant une échancrure (52, 56) pour la réception de l'entonnoir (29) de sortie et ayant une échancrure (53, 60) pour le passage d'une armature (21) de sortie étant disposée à la tubulure (20) de sortie.

12. Cuve de transport et stockage selon la revendication 11,
**caractérisée en ce que**
le cadre (55) d'appui présente un étrier (61) d'appui pour l'appui de la cuve intérieure, ledit étrier d'appui pontant l'échancrure (56) pour le passage de l'armature (21) de sortie étant disposée à la tubulure (20) de sortie.

13. Cuve de transport et stockage selon la revendication 11 ou 12,
**caractérisée en ce que**
l'unité (17, 50, 54) d'appui, pour concevoir la surface (28) d'appui pour la paroi (18) de fond, présente une rampe (26, 59, 69) d'appui dans une section arrière du cadre (51) d'appui.

14. Cuve de transport et stockage selon la revendication 13,
**caractérisée en ce que**
la rampe (26, 59) d'appui est formée, au moins proportionnellement, à partir d'une superstructure (58, 71) d'appui étant disposée sur une base d'appui du cadre d'appui.

15. Cuve de transport et stockage selon l'une quelconque des revendications 10 à 14,
**caractérisée en ce que**
le cadre (64) d'appui est conçu d'un seul tenant de façon à se rattacher au fond (65) de palette.

16. Cuve de transport et stockage selon l'une quelconque des revendications 10 à 15,
**caractérisée en ce que**
l'unité (17, 54, 62) d'appui est conçue, au moins proportionnellement, comme une pièce soufflée.

17. Cuve de transport et stockage selon la revendication 16,
**caractérisée en ce que**
le cadre (55, 64) d'appui est conçu comme une pièce soufflée.

18. Cuve de transport et stockage selon la revendication 16,
**caractérisée en ce que**
le cadre (55, 64) d'appui et la superstructure (58, 71) d'appui sont conçus comme des pièces soufflées.

19. Cuve de transport et stockage selon l'une quelconque des revendications 10 à 18,
**caractérisée en ce que**
l'unité (50) d'appui est conçue, au moins proportionnellement, comme une pièce injectée.

20. Cuve de transport et stockage selon la revendication 16,
**caractérisée en ce que**
le cadre (51) d'appui est conçu comme une pièce injectée.

21. Cuve de transport et stockage selon la revendication 16,
**caractérisée en ce que**
le cadre d'appui et la superstructure d'appui sont conçus comme des pièces injectées.

22. Cuve de transport et stockage selon l'une quelconque des revendications 10 à 15,
**caractérisée en ce que**
l'unité (83) d'appui est conçue comme une ossature porteuse ayant une multiplicité de nervures (84 à 89) porteuses qui sont disposées en travers de l'axe (49) longitudinal de la cuve (15) intérieure, et qui sont reliées l'une avec l'autre via des éléments (90, 91) de liaison horizontaux.

23. Cuve de transport et stockage selon l'une quelconque des revendications 10 à 15,
**caractérisée en ce que**
l'unité (77) d'appui est conçue comme une poutre à appuis fixes et mobiles ayant une multiplicité de barres (79, 80) étant reliées l'une avec l'autre.

24. Cuve de transport et stockage selon la revendication 23,
**caractérisée en ce que**
les barres (79, 80) sont conçues comme des tubes.

25. Cuve de transport et stockage selon la revendication 23 ou 24,
**caractérisée en ce que**
la poutre à appuis fixes et mobiles est formé, au moins en partie, par des barres de l'enveloppe extérieure.

26. Cuve de transport et stockage selon l'une quelconque des revendications 23 à 25,
**caractérisée en ce que**
la poutre à appuis fixes et mobiles, pour concevoir des surfaces d'appui, est nantie de surfaces porteuses.

27. Cuve de transport et stockage selon la revendication 26,
**caractérisée en ce que**
les surfaces porteuses sont formées à partir d'au moins une pièce découpée en tôle.
